# EUROPÄISCHE PATENTANMELDUNG

(11) **EP 2 952 123 A1**
(43) Veröffentlichungstag der Anmeldung: **09.12.2015**
(21) Anmeldenummer: 15170423.6
(22) Anmeldetag: 03.06.2015
(51) Int. Cl.: A47F 1/12

(54) **WARENVORSCHUBSYSTEM FÜR DIE PRÄSENTATION VON WAREN**

(30) Priorität: 04.06.2014 DE 202014102616 U
(71) Anmelder: POS TUNING Udo Voßhenrich GmbH & Co. KG, 32107 Bad Salzuflen (DE)
(72) Erfinder: FREESE, Michael, 32257 Bünde (DE)
(74) Vertreter: Dantz, Jan Henning

(57) **Zusammenfassung**

Ein Warenvorschubsystem für die Präsentation für Waren, wobei die Waren entlang einer Auflage (2, 3) zu einer Vorderseite eines Regalbodens (2) zu einem Frontanker (5) verschiebbar sind, und der Frontanker (5) an einer parallel zur Vorderseite des Regalbodens (2) verlaufenden Adapterschiene (4) lösbar fixiert ist, wobei der Frontanker (5) von einer aufrechten Anschlagposition, in der die vorderste Ware zur Vorderseite hin teilweise an dem Frontanker (5) abstützbar ist, in eine flache Befüllposition verschwenkbar ist.

## Beschreibung

Die vorliegende Erfindung betrifft ein Warenvorschubsystem für die Präsentation für Waren, wobei die Waren entlang einer Auflage zu einer Vorderseite eines Regalbodens zu einem Frontanker verschiebbar sind, und der Frontanker an einer parallel zur Vorderseite des Regalbodens verlaufenden Adapterschiene lösbar fixiert ist.

Die DE 20 2007 011 927 offenbart ein Warenvorschubsystem, bei dem Waren von einem Schieber zu einem Frontanker verschoben werden, sodass an einem Verkaufsregal die Waren parallel zu einer Vorderseite des Regales ausgerichtet werden. Zur Fixierung des Frontankers ist eine Adapterschiene vorgesehen, und der Frontanker kann an unterschiedlichen Positionen der Adapterschiene montiert werden, sodass eine Anpassung an die Breite der Waren vorgenommen werden kann. Bei einer Änderung der Position des Frontankers muss allerdings die Ware aus dem Regal entnommen werden, um dann eine Neuausrichtung vorzunehmen. Zudem gestaltet sich bei diesem System das Befüllen des Regals vergleichsweise aufwendig, da die Waren über den Frontanker in das Regal einsortiert werden müssen. Dies kann zu einer Erhöhung der notwendigen Regalhöhe führen.

Es ist daher Aufgabe der vorliegenden Erfindung ein Warenvorschubsystem für die Präsentation von Waren zu schaffen, das den Befüllvorgang erleichtert. Zudem soll eine einfache Montage und Ausrichtung möglich sein.

Diese Aufgabe wird mit einem Warenvorschubsystem mit den Merkmalen des Anspruches 1 gelöst.

Erfindungsgemäß umfasst das Warenvorschubsystem einen entlang einer Adapterschiene fixierbaren Frontanker, wobei der Frontanker von einer aufrechten Anschlagposition, an der die vorderste Ware zur Vorderseite hin teilweise an dem Frontanker abstützbar ist, in eine flache Befüllposition verschwenkbar ist. Dadurch kann das Regalvolumen optimal ausgenutzt werden, ohne dass der Frontanker den Befüllvorgang behindert. Denn der Frontanker kann zum Befüllen in einer flachen Befüllposition verschwenkt werden, sodass die Ware dann einfach von vorne in das Regal eingeschoben werden kann. Nach dem Befüllvorgang kann der Frontanker in eine aufrechte Anschlagposition verschwenkt werden, sodass die Ware abgestützt wird.

Vorzugsweise umfasst der Frontanker ein an der Adapterschiene gehaltenes Lager und ein am Lager drehbar gehaltenes Schwert. Das Schwert sorgt dabei für die Abstützung der Ware und kann in einem gewissen Winkelbereich, beispielsweise etwa um 60 bis 90 Grad relativ zu dem Lager verschwenkt werden.

Gemäß einer weiteren Ausgestaltung ist das Schwert des Frontankers in der aufrechten Anschlagposition verrastbar oder klemmend festlegbar. Durch das Warenvorschubsystem wird das Schwert durch die Waren ohnehin in die aufrechte Anschlagposition gedrückt, wobei der Schwenkbereich des Schwertes durch einen Anschlag begrenzt ist. Zusätzlich zu der selbsthemmenden Ausbildung des Frontankers kann dieser zu einer Vereinfachung der Montage in der aufrechten Anschlagposition rastend oder klemmend fixiert werden.

Das Schwert des Frontankers kann in der flachen Befüllposition im Wesentlichen benachbart zu der Auflage angeordnet sein. Dabei muss das Schwert nicht parallel zur Auflage ausgerichtet sein, sondern kann geringfügig hervorstehen, beispielweise in einem Winkelbereich zwischen 0 und 20 Grad, da auch dann der Befüllvorgang vereinfacht ist.

Vorzugsweise ist der Frontanker entlang der Adapterschiene stufenlos verschiebbar. Der Frontanker kann dabei an der Adapterschiene in einer aufrechten Anschlagposition und/oder der flachen Befüllposition klemmend fixiert sein, sodass eine Verschiebung entlang der Adapterschiene verhindert wird. Hierfür kann die Adapterschiene mindestens einen Streifen aus einem elastischen Material aufweisen, an dem mindestens ein Klemmabschnitt des Frontankers anlegbar ist. Wenn der Klemmabschnitt des Frontankers an der Adapterschiene klemmend anliegt, wird eine Verschiebung entlang der Adapterschiene verhindert. Vorzugsweise wird eine solche Klemmung sowohl in der aufrechten Anschlagposition, als auch in der Befüllposition bewirkt. In einer Position zwischen der aufrechten Anschlagposition und der Befüllposition wird vorzugsweise ein Verschieben des Lagers entlang der Adapterschiene ermöglicht. In einer vorteilhaften Ausgestaltung sind an der Adapterschiene zwei Streifen aus einem elastischen Material vorgesehen, wobei ein erster Streifen eine Klemmung in der aufrechten Position des Schwertes und ein zweiter Streifen eine Klemmung in der abgesenkten Befüllposition bewirkt, um ein Verschieben entlang der Adapterschiene zu verhindern.

Die Adapterschiene ist vorzugweise im Querschnitt mit einem T-förmigen Halteabschnitt versehen, an der das Lager des Frontankers gegen ein Abheben gesichert gehalten ist.

Das Lager des Frontankers weist vorzugweise einen Haltesteg auf, an dem eine Schiene des Warenvorschubsystems fixiert ist. Der Haltesteg kann dabei in die Schiene eingeschoben und klemmend oder verrastend fixiert sein, sodass eine stabile Verbindung zwischen Schiene und dem Lager hergestellt wird. Dadurch können auch schwerere Produkte, beispielsweise Flaschen, sicher durch den Frontanker abgestützt werden.

Die Erfindung wird nachfolgend anhand eines Ausführungsbeispieles mit Bezug auf die beigefügten Zeichnungen näher erläutert. Es zeigen:
- Figur 1: eine perspektivische Ansicht eines erfindungsgemäßen Warenvorschubsystems in der montierten Position;
- Figur 2: eine perspektivische Ansicht des Warenvorschubsystems der Figur 1 in einer Explosionsdarstellung;
- Figur 3: eine Seitenansicht auf das Warenvorschubsystem der Figur 1;
- Figur 4: eine vergrößerte Ansicht des Frontankers der Figur 3;
- Figur 5: eine perspektivische Ansicht des Warenvorschubsystems der Figur 1 in einer Befüllposition;
- Figur 6: eine perspektivische Explosionsdarstellung des Warenvorschubsystems der Figur 5;
- Figuren 7 und 8: zwei Ansichten des Warenvorschubsystems der Figur 5;
- Figur 9: eine Schnittansicht durch die Schiene des Warenvorschubsystems der Figur 1;
- Figur 10: eine Schnittansicht durch die modifizierte Schiene eines Warenvorschubsystems.

Ein Warenvorschubsystem 1 wird an einem Regalboden 2 eines Verkaufsregals montiert. Das Warenvorschubsystem 1 umfasst eine Auflage in Form einer Schiene 3 an der ein Schieber geführt sein kann, um die Ware zu einer Vorderseite des Regals zu schieben. Es ist auch möglich, die Schiene 3 geneigt auszurichten, sodass die Ware aufgrund der Schwerkraft zu einer Vorderseite des Regals verschoben wird. Die Schiene 3 ist an einem Frontanker 5 gehalten, der an einer Adapterschiene 4 fixiert ist. Die Adapterschiene 4 erstreckt sich parallel zu einer Vorderseite des Regals.

Der Frontanker 5 umfasst ein an der Adapterschiene 4 verschiebbares Lager 6, an dem ein Schwert 7 drehbar gelagert ist. Das Schwert 7 ist plattenförmig ausgebildet, kann aber auch stegförmig oder mit einer anderen Geometrie hergestellt sein.

Wie in Figur 2 gezeigt ist, umfasst das Lager 6 einen Haltesteg 60, der in die Schiene 3 einsteckbar ist. Die Schiene 3 weist hierfür seitliche Stege 30 auf, die den Haltesteg 60 umgreifen. In der Schiene 3 ist ferner eine Aussparung 31 vorgesehen, die an einem Vorsprung 61 des Haltestegs 60 verrasten kann, sodass eine stabile Verbindung zwischen dem Haltesteg 60 und der Schiene 3 hergestellt wird.

Das Lager 6 umfasst ferner eine Vorderwand 62, an der mittig eine Aussparung 63 vorgesehen ist. An dem Lager 6 sind ferner Lagerzapfen 64 vorgesehen, die in eine Öffnung an Lagerstegen 72 des Schwertes 7 eingreifen. Das Schwert 7 weist ferner einen bodenseitigen Steg 71 auf, der in die Aussparung 63 in der aufrechten Position eingreift.

In den Figuren 3 und 4 ist der Frontanker in einer aufrechten Position gezeigt, in der das Schwert 7 zur Abstützung von Waren dient, die entlang der Schiene 3 gefördert werden. In der aufrechten Position des Schwertes 7 steht ein plattenförmiger Abschnitt 70 des Schwertes im Wesentlichen senkrecht nach oben hervor. Ein erster Klemmabschnitt 74 an dem Schwert 7 ist beabstandet von der Adapterschiene 4 angeordnet und ein zweiter Klemmabschnitt 75 greift in die Adapterschiene 4 ein, wie dies Figur 4 zeigt. Die Adapterschiene 4 umfasst einen Basisabschnitt 40, der auf dem Regalboden 2 auflegbar ist, sowie einen senkrecht hervor stehenden Steg 71, an dem zwei Seitenstege 42 seitlich hervorstehen, die parallel zum Basisabschnitt 40 ausgerichtet sind. Die Adapterschiene 4 besitzt somit einen im Wesentlichen Doppel-T-förmigen Querschnitt.

Die Adapterschiene 4 kann dabei aus Kunststoff hergestellt sein, und weist mindestens einen Streifen 43 und 44 aus einem elastomeren Material aus, der zur klemmenden Fixierung des Frontankers 5 eingesetzt wird. In der aufrechten Position ist der erste elastische Streifen 43 nicht in Kontakt mit einem Klemmabschnitt, aber der zweite elastische Streifen 44, der an dem Basisabschnitt 40 angeordnet ist. Auf den zweiten elastischen Streifen 44 drückt der Klemmabschnitt 75 des Schwertes 7, wobei der Klemmabschnitt 75 in dem Zwischenraum zwischen dem Seitensteg 42 und dem Basisabschnitt 40 eingreift, sodass der Frontanker 5 gegen ein Abheben gesichert ist. Auch das Lager 6 umgreift die Seitenstege 42 der Adapterschiene 4 und ist somit gegen ein Anheben gesichert.

Soll nun Ware in das Regal nachgefüllt werde, kann der Frontanker von der aufrechten Anschlagposition in eine flache Befüllposition verschwenkt werden, wie dies in Figur 5 gezeigt ist. In dieser Position ist das Schwert 7 an dem Lager 6 gehalten, stört allerdings nicht den Nachfüllvorgang.

In der flachen Befüllposition ist das Schwert 7 derart verschwenkt, dass der Klemmabschnitt 75 an dem Steg 71 nicht mehr im Eingriff mit der Adapterschiene 4 steht, sodass der Klemmabschnitt 75 keine Sicherung mehr gegen ein Verschieben entlang der Adapterschiene 4 bildet. Um ein versehentliches Verschieben des Frontankers 5 entlang der Adapterschiene 4 zu vermeiden, ist in der abgesenkten Position nun der erste Klemmabschnitt 74 im Eingriff mit dem elastischen Streifen 43 an der Oberseite des Seitensteges 42. Dadurch ist sichergestellt, dass beim Einfüllen der Regale der Frontanker 5 nicht entlang der Adapterschiene 4 bewegt wird. Sobald der Befüllvorgang beendet ist, kann der Frontanker 7 nun um die Lagerzapfen 64 verschwenkt werden, um wieder in die aufrechte Position bewegt zu werden.

Sofern der Frontanker 6 entlang der Adapterschiene 4 verschoben werden soll, beispielsweise für eine Neuausrichtung beim Befüllen des Regals mit Produkten einer anderen Breite, kann der Frontanker in eine Position zwischen der flachen Befüllposition und der aufrechten Anschlagposition entlang der Adapterschiene 4 stufenlos verschoben werden. Denn in einer Zwischenposition liegt weder der erste Klemmabschnitt 74 an dem elastischen Streifen 43 noch der Zweite Klemmabschnitt 75 an dem elastischen Streifen 44 an.

In der Figur 9 ist die Schiene 3 im Querschnitt mit dem L-förmigen Steg 30 gezeigt, an der ein Schieber eines Warenvorschubsystems montiert werden kann.

In Figur 10 ist eine modifizierte Schiene 3' gezeigt, die an dem Haltesteg 60 des Lagers 6 des Frontankers 5 montiert werden kann. Die Schiene 3' umfasst statt der L-förmigen Stege 30 zwei L-förmige Nuten 30', wobei das Lager 6 so ausgebildet ist, dass auch diese modifizierte Schiene 3' an dem Haltesteg 60 montiert werden kann. Die Schiene 3' umfasst ferner einen integral ausgebildeten Fachteiler 32.

Die Fachteiler 32 oder Seitenwände können auch an der Adapterschiene 4 festgelegt werden, um die Waren zur Vorderseite des Regalbodens 2 hin zu führen, insbesondere bei runden oder zylindrischen Waren.

In dem dargestellten Ausführungsbeispiel ist das Schwert 7 des Frontankers 5 in der aufrechten Anschlagposition und der flachen Befüllposition klemmend an der Adapterschiene 4 fixiert. Es ist auch möglich, das Schwert 7 des Frontankers 5 durch eine Feder in die aufrechte Anschlagposition vorzuspannen. Dann hintergreift der Frontanker automatisch nach dem Befüllen die vorderste Ware, die sich innerhalb des Regals befindet.

### Bezugszeichenliste

- 1: Warenvorschubsystem
- 2: Regalboden
- 3: Auflage
- 3': modifizierte Schiene
- 4: Adapterschiene
- 5: Frontanker
- 6: Lager
- 7: Schwert

- 30: seitliche Stege
- 30': Nut
- 31: Aussparung

- 40: Basisabschnitt
- 41: zwei Haltestege
- 42: Seitensteg
- 43: Streifen
- 44: Streifen

- 60: Haltesteg
- 61: Vorsprung
- 62: Vorderwand
- 63: Aussparung
- 64: Lagerzapfen

- 70: Abschnitt
- 71: Steg
- 72: Lagerstege
- 74: Erster Klemmabschnitt
- 75: Zweiter Klemmabschnitt

## Patentansprüche

1. Warenvorschubsystem für die Präsentation für Waren, wobei die Waren entlang einer Auflage (2, 3) zu einer Vorderseite eines Regalbodens (2) zu einem Frontanker (5) verschiebbar sind, und der Frontanker (5) an einer parallel zur Vorderseite des Regalbodens (2) verlaufenden Adapterschiene (4) lösbar fixiert ist, **dadurch gekennzeichnet, dass** der Frontanker (5) von einer aufrechten Anschlagposition, in der die vorderste Ware zur Vorderseite hin teilweise an dem Frontanker (5) abstützbar ist, in eine flache Befüllposition verschwenkbar ist.

2. Warenvorschubsystem nach Anspruch 1, **dadurch gekennzeichnet, dass** der Frontanker (5) ein an der Adapterschiene (4) gehaltenes Lager (6) und ein am Lager (6) drehbar gelagertes Schwert (7) umfasst.

3. Warenvorschubsystem nach Anspruch 1 oder 2, **dadurch gekennzeichnet, dass** das Schwert (7) des Frontankers (5) in der aufrechten Anschlagposition verrastbar oder klemmend festlegbar ist.

4. Warenvorschubsystem nach einem der vorherigen Ansprüche, **dadurch gekennzeichnet, dass** das Schwert (7) des Frontankers (5) in der flachen Befüllposition im Wesentlichen benachbart zu der Auflage (3) angeordnet ist.

5. Warenvorschubsystem nach einem der vorhergehenden Ansprüche, **dadurch gekennzeichnet, dass** der Frontanker (5) an der Adapterschiene (4) in einer aufrechten Anschlagposition und/oder der flachen Befüllposition klemmend fixiert ist.

6. Warenvorschubsystem nach einem der vorhergehenden Ansprüche, **dadurch gekennzeichnet, dass** das Lager (6) des Frontankers (5) entlang der Adapterschiene (4) stufenlos verschiebbar ist.

7. Warenvorschubsystem nach einem der vorhergehenden Ansprüche, **dadurch gekennzeichnet, dass** die Adapterschiene (4) mindestens einen Streifen (43, 44) oder Abschnitte aus einem elastischen Material aufweist, an denen mindestens ein Klemmabschnitt (74, 75) des Frontankers (5) anlegbar ist.

8. Warenvorschubsystem nach einem der vorhergehenden Ansprüche, **dadurch gekennzeichnet, dass** der Frontanker (5) in einer Position zwischen der aufrechten Anschlagposition und der Befüllposition entlang der Adapterschiene (4) verschiebbar ist.

9. Warenvorschubsystem nach einem der vorhergehenden Ansprüche, **dadurch gekennzeichnet, dass** die Adapterschiene (4) einen im Querschnitt T-förmigen Halteabschnitt aufweist, an dem das Lager (6) des Frontankers gegen Abheben gesichert gehalten ist.

10. Warenvorschubsystem nach einem der vorhergehenden Ansprüche, **dadurch gekennzeichnet, dass** das Lager (6) des Frontankers (5) einen Haltesteg (60) aufweist, an dem eine Schiene (3) des Warenvorschubsystems fixiert ist.
